# EUROPÄISCHE PATENTSCHRIFT

(11) **EP 0 731 240 B1**
(45) Veröffentlichungstag und Bekanntmachung des Hinweises auf die Patenterteilung: **14.04.1999**
(21) Anmeldenummer: 96101971.8
(22) Anmeldetag: 12.02.1996
(51) Int. Cl.: E04H 6/24, E04H 6/06

(54) **Mehrgeschossige Garage**
Multistorey garage
Garage à plusieurs étages

(30) Priorität: 10.03.1995 DE 19508576
(43) Veröffentlichungstag der Anmeldung: 11.09.1996
(73) Patentinhaber: SCHNEIDER WERK ST. WENDEL GmbH & Co. KG, 66606 St Wendel (DE)
(72) Erfinder: Schneider, Bernard, Schneider Werk St. Wendel, D-66606 St. Wendel (DE)
(74) Vertreter: Bernhardt, Winfrid, Dr.-Ing.

(56) Entgegenhaltungen:
- WO-A-94/12410
- BE-A- 642 370
- DE-U- 9 314 884

## Beschreibung

Die erste Form der Erfindung betrifft eine mehrgeschossige Garage, die aus Baueinheiten darstellenden, in gewünschter Zahl aufeinanderstellbaren Boxen besteht und einen Aufzug allein für eine senkrechte Reihe der Boxen aufweist in Form einer an zwei Führungen, die an senkrechten Eckkanten der Reihe verlaufen, freitragend angebrachten Hubbühne, sowie eine selbsttätige Einrichtung aufweist zum Verschieben des Kraftfahrzeugs zwischen der Hubbühne und der jeweiligen Box.

Die zweite Form der Erfindung betrifft eine mehrgeschossige Garage, die aus Baueinheiten darstellenden, in gewünschter Zahl aufeinanderstellbaren Boxen besteht und einen Aufzug aufweist.

Aus der BE-A-642 370 und der WO-A-94/12410 sind Anordnungen mit in Reihen über und nebeneinander angeordneten Garagenboxen bekannt, vor deren Zugangsöffnungen eine Hubbühne vertikal und horizontal zum Erreichen der einzelnen Boxen verfahrbar ist. Die Hubbühne ist mit einer in die Boxen ein- und ausfahrbaren Plattform versehen.

Die mehrgeschossigen Garagen der eingangs erwähnten Art mit aufeinanderstellbaren Boxen sind aus der DE-U-93 14 884.4 bekannt.

Es ist die Aufgabe der vorliegenden Erfindung, eine verbesserte neue mehrgeschossige Garage zu schaffen, die sich gegenüber dem Stand der Technik mit geringerem Aufwand errichten läßt.

Diese Aufgabe wird für die erste Form der Erfindung dadurch gelöst, daß sich die Führungen aus jeweils an den genannten Baueinheiten angeordneten Stücken zusammensetzen und daß jede Führung für jedes Geschoß ein Führungsstück aufweist.

Diese Aufgabe wird fur die zweite Form der Erfindung durch die Merkmale des kennzeichnenden Teils des Anspruchs 2 gelöst.

Durch diese Erfindungslösungen werden beim Aufeinanderstellen der Baueinheiten darstellenden Boxen die Führungen gebildet, wodurch sich der Gesamtaufwand zur Errichtung der mehrgeschossigen Garage vermindert.

Der Platzbedarf besteht in der Grundfläche einer Box zuzüglich der nur zeitweiligen Inanspruchnahme des Platzes vor der Garage durch die Hubbühne.

Beispielsweise können so statt einer Einplatz-Garage mit kleinem Vorplatz an der Giebelseite eines 1 1/2-stöckigen Hauses drei oder vier Garagenplätze übereinander angeordnet werden.
Es können sehr kleine Flächen genutzt werden, beispielsweise in Höfen oder Baulücken.
Der nur zeitweilig für die Hubbühne benötigte Platz steht auch für andere Zwecke zur Verfügung, beispielsweise als Durchfahrt oder, je nach den Umständen, auch als Stellplatz.
Die Hubbühne kann in Abhängigkeit von den Platzverhältnissen an der Querseite oder der Längsseite der Boxen angeordnet sein.
Die Boxen selbst benötigen weniger Breite als ein normaler Garagenplatz, da man nach Abstellen des Kraftfahrzeugs auf der in ihrer unteren Endstellung befindlichen Hubbühne noch in Bodenhöhe aussteigt und das Verschieben des Kraftfahrzeugs in die Box und aus ihr heraus selbsttätig erfolgt.
Mit ihrer Errichtung aus den, mindestens weitgehend, vorgefertigten, Baueinheiten bleibt der Aufwand für die Garage tragbar, insbesondere bei Zusammensetzen auch der genannten Führungen aus, wie erfindungsgemäß vorgesehen, jeweils an den Baueinheiten angebrachten Stücken.

Nach einer Variante der Erfindung ist vorgesehen, daß die Garage aus Baueinheiten darstellenden, in gewünschter Zahl aufeinanderstellbaren Boxen besteht und einen Aufzug allein für zwei senkrechte Reihen der Boxen aufweist, zwischen denen der Aufzug angeordnet ist.
Für diese Variante gilt weitgehend das Gleiche, wie es vorstehend zur ersten Variante ausgeführt wurde.
Obwohl in diesem Falle vier Eckkanten zur Verfügung stehen, an denen gleichermaßen Führungen für die Hubbühne angebracht sein könnten, ist auch hier die Hubbühne vorzugsweise freitragend an zwei Führungen angebracht, die an senkrechten Eckkanten nur einer der genannten Reihen verlaufen. So kann dieselbe Konstruktion des Aufzuges eingesetzt werden wie für die erste Variante.

Die Einrichtung zum Verschieben des Kraftfahrzeugs zwischen der Hubbühne und der jeweiligen Box besteht nach einer vorteilhaften Ausgestaltung der Erfindung darin, daß die Boxen jeweils mit einer Plattform versehen sind, die mittels einer Verschiebeeinrichtung auf die Hebebühne und zurück verschiebbar ist.
Soll ein Kraftfahrzeug geparkt werden und wird dazu die normalerweise in angehobener Stellung befindliche Hubbühne angefordert, fährt die Hubbühne zuerst vor die betreffende Box und nimmt die Plattform auf. Das Fahrzeug wird, nachdem die Hubbühne den Boden erreicht hat, auf der Plattform abgestellt.
Es wäre jedoch auch möglich, das Fahrzeug in rollfähigem Zustand unmittelbar auf die Hubbühne zu stellen, auf der es gegen Rollen gesichert wird, und es mittels einer geeigneten Einrichtung in die Box zu ziehen und wieder heraus. Ebenfalls wäre es möglich, die Hubbühne und die Box mit einem Rollenförderer auszurüsten.

Nach einer besonders vorteilhaften Weiterbildung der Erfindung besteht die Verschiebeeinrichtung für die Plattform aus einem schmalen Wagen, der mit einem die Plattform fassenden sowie freilassenden Kupplungsteil versehen ist.

Der Wagen kann in der Box bleiben. Dafür ist das Kupplungsteil vorzugsweise an einer am dem Wagen vorspringenden, in der einen Endstellung des Wagens bis über die Hubbühne reichenden Brücke angeordnet, um dort die Plattform an dem an dieser angeordneten anderen Kupplungsteil zu fassen bzw. freizulassen.

Damit verbleiben alle stromführenden und sonstigen Antriebsorgane geschützt und ohne die Sicherheit zu gefährden in der Box. Die außenliegende Hubbühne mit der Plattform und überhaupt der gesamte Aufzug, dieser ggf. mit Ausnahme einer unter einem vorspringenden Dach der Garage angeordneten Winde, bestehen nur aus einfachen, mechanischen Bauelementen, die durchaus der Witterung ausgesetzt werden können, wenig störungsanfällig sind und das Unfallrisiko gering halten.

Die Plattform stellt vorzugsweise zugleich den Boden der Box dar, d.h. ein fest eingebauter Boden kann entfallen.

Nach einer weiteren vorteilhaften Ausgestaltung der Erfindung ist die Hubbühne im wesentlichen rahmenförmig.
Sie kann dann dazu benutzt werden, das Fahrzeug nur so weit anzuheben, daß man, auf dem Boden stehend, daran arbeiten kann, z.B. um einen Ölwechsel vorzunehmen.

In weiterer vorteilhafter Ausgestaltung der Erfindung ist eine Dach-Baueinheit vorgesehen, in der eine Zugeinrichtung, vorzugsweise ein Kettenzug, für die Hubbühne angeordnet ist.

Ebenso kann eine Basis-Baueinheit vorhanden sein, etwa in Form einer Platte.

Auch vorgefertigte Fundamente wären möglich. Mindestens werden vorgefertigte Fundamentschalungen zu dem jeweiligen, an der Baustelle nur noch montierten, Bausatz gehören.

Vorzugsweise ist die Garage in Stahl-Gerüstbauweise ausgeführt.
Fertigboxen aus Beton könnten jedoch ebenfalls verwendet und als Ganzes aufeinandergesetzt werden.

Die Zeichnung gibt ein Ausführungsbeispiel der Erfindung wieder.
- Fig. 1: zeigt eine Garage in Seitenansicht,
- Fig. 2: zeigt die Garage in Stirnansicht gemäß Fig. 1 von rechts,
- Fig. 3: zeigt die Garage in einem waagerechten Schnitt nach Linie III-III in Fig. 1,
- Fig. 4: zeigt einen Ausschnitt aus Fig. 1 in größerem Maßstab,
- Fig. 5: zeigt einen Schnitt nach Linie V-V in Fig. 4 in noch einmal größerem Maßstab,
- Fig. 6: zeigt ein Einzelteil in isometrischer Darstellung und
- Fig. 7: zeigt ein anderes Einzelteil in isometrischer Darstellung.

Auf Betonfundamenten 1 und 2 liegt in Höhe der Bodenoberfläche eine Basisplatte 3.

Auf dieser sind übereinander drei Boxen 4 aufgestellt. Die Boxen 4 stellen jeweils eine für sich vollständige Baueinheit dar. Sie sind in Stahl-Gerüstbauweise ausgeführt und beispielsweise mit Trapezblech verkleidet. Statt eines Bodens oder einer Decke haben sie einen aus Fig. 3 ersichtlichen Versteifungsrahmen 5. Über der oberen Box 4 ist eine Dach-Baueinheit 6 von gleichem Grundriß wie die Boxen aufgesetzt.
Von den Betonfundamenten 1 und 2 bis zu der Dach-Baueinheit 6 sind jedoch alle Baueinheiten verschraubt, so daß die Garage im Ganzen einen zusammenhängenden Körper darstellt, der auch Zugkräfte aufnehmen kann und bei dem daher das größere Betonfundament 1 als Gegengewicht zu einer Last wirken kann, die von einem auf der anderen Seite angeordneten Aufzug 7 getragen wird.
Die Garage könnte in dieser Bauweise bis zu sechs Boxen übereinander aufweisen.

Der Aufzug 7 besteht im wesentlichen aus einer Hubbühne 8, zwei an den Boxen 4 angebrachten Führungen 9 für die Hubbühne 8 und einem Kettenzug 10.

Die Führungen 9 setzen sich, lückenlos, aus Doppel-T-Profilen 11 zusammen, die jeweils an einem im Querschnitt dazu verdrehten Doppel-T-Profil 12 angeschweißt sind, das das vordere Ende einer der beiden Seitenwände der Box 4 bildet.

Die Hubbühne 8 besteht aus einem waagerechten Tragrahmen 13, der mit einem senkrechten Fahr- und Halterahmen 14 zusammengebaut ist unter Aussteifung durch zwei Streben 15 und verschiedene Versteifungswinkel 16.
Von dem Fahr- und Halterahmen 14 aus fassen jeweils zwei obere Wangen 17 und zwei untere Wangen 18 seitlich über die Doppel-T-Profile 11; an den Wangen 17 und 18 gelagerte Rollen 19 greifen von beiden Seiten her in die Doppel-T-Profile 11. Die Rollen 19 der oberen Wangen 17 liegen an den äußeren Querbalken 20 der Doppel-T-Profile 11 an, die Rollen 19 der unteren Wangen 18 an den anderen Querbalken 60 (Fig. 4,5). Außerdem sind von den äußeren Wangen 17 und 18 aus Seitenführungsrollen 21 gegen den Mittelsteg 22 der Doppel-T-Profile 11 gerichtet. Sie sitzen an Schwingen 23 und sind mittels Schrauben 24 justierbar (Fig. 5).
An den inneren Wangen 17 und 18, die eine größere Höhe als die äußeren haben, sind ferner Sicherheitshaken 25 angelenkt. Ihnen zugeordnet ist jeweils eine Reihe von Langlöchern 26 in dem Mittelsteg 22 des Doppel-T-Profils 11. Unter der Wirkung einer Feder 27 schnappen die Sicherheitshaken 25 in eines der Langlöcher 26 ein, wenn sie nicht mehr an einem durch eine Ausnehmung 28 der Wange ragenden rückwärtigen Hebel 29 von einem im Normalzustand dort befindlichen Blech 30 zurückgehalten werden. Dieser, gestrichelt gezeichnete, Fall tritt ein, wenn die Kette 31 des Kettenzuges 10 reißt.

Die Kette 31 des, mit einer Winde 32 an und einem nicht gezeichneten Kettenkasten in dem Dach-Bauelement 6 angeordneten Kettenzuges 10 ist an einem Joch 33 befestigt, das mit zwei Schenkeln 34 oben an dem Fahr- und Halterahmen 14 angelenkt ist und durch eine Feder 35 aus seiner Normalstellung herausgeschwenkt wird, wenn die Kette 31 nicht mehr daran zieht. Die beiden Bleche 30 sind an den Schenkeln 34 angeordnet und werden dann von der Ausnehmung 28 und dem Hebel 29 weggezogen.

Auf dem, mit schrägen Auffahrblechen 55 versehenen, Tragrahmen 13 sind zwei aus Winkelprofil bestehende Schienen 36 angebracht, die in den Boxen 4 jeweils durch auf dem Versteifungsrahmen 5 angebrachte Schienen 37 fortgesetzt werden.
Eine in Fig. 6 dargestellte Plattform 38 ist mit Laufrollen 39 und Seitenführungsrollen 40 eingerichtet, auf den Schienen 36 und 37 zu liegen sowie verschoben zu werden.

Die Laufrollen 39 stehen dabei auf den waagerechten Schenkeln der Winkelprofile. Die Seitenführungsrollen 40 stoßen an die senkrechten Schenkel der Winkelprofile.

Die Plattform 38 besteht im Ganzen aus U-förmig angeordneten Balken 41 und 42, von denen die letzteren die Laufrollen 39 und Seitenführungsrollen 40 aufweisen, zwischen den Balken 42 angeordneten Verbindungen 43, die die Räder des Fahrzeugs zwischen sich aufnehmen und festhalten, und im übrigen aus einem durchgehenden, in einem mittleren Bereich aufgekröpften Blech 44.

Verschiebbar ist die Plattform 38 durch einen in gleicher Weise mit Laufrollen 39 und Seitenführungsrollen 40 auf den Schienen 37 angeordneten, schmalen Wagen 45. Der Wagen 45 weist ein im wesentlichen aus einem rechteckigen Rahmen bestehendes Fahrgestell 65 auf sowie eine von diesem aus vorspringende Brücke 51. An dem Fahrgestell 65 ist beispielsweise ein einen Motor 46 aufweisender Reibrad- o.ä. Antrieb 66 angeordnet, der mit einem Mittelbalken 47 des Versteifungsrahmens 5 zusammenwirkt. An der Brücke 51 ist ein Kupplungsteil 49 eingerichtet, um einen am Ende der Plattform 38 angeordneten Bolzen 50 zu fassen und freizulassen. Das Kupplungsteil 49 besteht aus einem Einschnitt 65 in der Brücke und einem durch einen wiederum an dem Fahrgestell 65 angeordneten hydraulischen oder pneumatischen Stelltrieb 48 bewegbaren, den Einschnitt 67 verschließenden bzw. freigebenden Riegel 68.

Die Brücke 51 ragt in der einen Endstellung des Wagens 45 aus der Box 4, in der das Fahrgestell 65 verbleibt, hinüber auf die Hubbühne 8.

Das Garagentor besteht jeweils aus einem die Box verschließenden Rolladen, von dem in Fig. 4 eine Ecke des Rolladenkastens 52 sichtbar ist.

Die Garage ist mit einer den vorstehenden Beschreibungen entsprechenden Steuerung versehen.

Bei geneigtem Boden könnte sich in der unteren Endstellung der Hubbühne der Tragrahmen 13 auch der Neigung anpassen. In Ruhestellung könnte der Tragrahmen 13 hochzuklappen sein.
Die Plattform 38 könnte auch als Drehscheibe auf dem Tragrahmen angeordnet sein, um eine An- und Abfahrt im Winkel zu der Achse der Box zu gestatten. Mit zwei Drehscheiben auf der Plattform wäre es ggf. auch möglich, zwei Kleinautomobile quer in der Box unterzubringen und jedes unabhängig vom anderen ein- und auszuparken.

## Patentansprüche

1. Mehrgeschossige Garage, die aus Baueinheiten darstellenden, in gewünschter Zahl aufeinanderstellbaren Boxen (4) besteht und einen Aufzug (7) allein für eine senkrechte Reihe der Boxen (4) aufweist in Form einer an zwei Führungen (9), die an senkrechten Eckkanten der Reihe verlaufen, freitragend angebrachten Hubbühne (8) sowie eine selbsttätige Einrichtung (38,45) aufweist zum Verschieben des Kraftfahrzeugs zwischen der Hubbühne (8) und der jeweiligen Box (4),
dadurch gekennzeichnet,
daß sich die Führungen (9) aus jeweils an den genannten Baueinheiten (4) angeordneten Stücken (11) zusammensetzen und daß jede Führung (9) für jedes Geschoß ein Führungsstück (11) aufweist.

2. Mehrgeschossige Garage, die aus Baueinheiten darstellenden, in gewünschter Zahl aufeinanderstellbaren Boxen besteht und einen Aufzug aufweist, dadurch gekennzeichnet, daß die Garage einen Aufzug allein für zwei senkrechte Reihen der Boxen aufweist, zwischen denen der Aufzug angeordnet ist in Form einer an mindestens zwei Führungen, die an senkrechten Eckkanten der Garage verlaufen, angebrachten Hubbühne, und ferner eine selbsttätige Einrichtung aufweist zum Verschieben des Kraftfahrzeugs zwischen der Hubbühne und der jeweiligen Box,
wobei sich die Führungen (9) aus jeweils an den genannten Baueinheiten (4) angeordneten Stücken (11) zusammensetzen und daß jede Führung (9) für jedes Geschoß ein Führungsstück (11) aufweist.

3. Garage nach Anspruch 2,
dadurch gekennzeichnet,
daß die Hubbühne freitragend an zwei Führungen angebracht ist, die an senkrechten Eckkanten nur einer der genannten Reihen verlaufen.

4. Garage nach einem der Ansprüche 1 bis 3,
dadurch gekennzeichnet,
daß die Boxen (4) jeweils mit einer Plattform (38) versehen sind, die mittels einer Verschiebeeinrichtung (45) auf die Hubbühne (8) und zurück verschiebbar ist.

5. Garage nach Anspruch 4,
dadurch gekennzeichnet,
daß die Boxen (4), vorzugsweise aus Winkelprofil bestehende, Schienen (37) für die Plattform (38) aufweisen, die auf der Hebebühne (88) durch im wesentlichen gleiche weitere Schienen (36) forgesetzt sind.

6. Garage nach Anspruch 4 oder 5,
dadurch gekennzeichnet,
daß die Verschiebeeinrichtung (45) aus einem in der Box (4) bleibenden schmalen Wagen (45) besteht, der mit einem die Plattform (38) fassenden sowie freilassenden Kupplungsteil (49) versehen ist.

7. Garage nach den Ansprüchen 5 und 6,
dadurch gekennzeichnet,
daß der Wagen und die Plattform (38) mit Laufrollen (39), die auf den waagerechten Schenkeln der genannten Winkelprofile (36;37) stehen, und Seitenführungsrollen (40), die an die senkrechten Schenkel der Winkelprofile (36;37) stoßen, versehen sind.

8. Garage nach Anspruch 6 oder 7,
dadurch gekennzeichnet,
daß der Wagen (45) in der Box (4) bleibt und das Kupplungsteil (49) an einer an dem Wagen (45) vorspringenden, in der einen Endstellung des Wagens (45) bis über die Hubbühne reichenden Brücke (51) angeordnet ist.

9. Garage nach einem der Ansprüche 6 bis 8,
dadurch gekennzeichnet,
daß der Wagen (45) ein im wesentlichen aus einem rechteckigen Rahmen bestehendes Fahrgestell (65) aufweist und mit einem Reibrad- o.ö. Antrieb (66) versehen ist.

10. Garage nach Anspruch 9,
dadurch gekennzeichnet,
daß das genannte Kupplungsteil aus einem Einschnitt (65) in der Brücke (51) und einem hydraulisch oder pneumatisch betätigten (48), den Einschnitt (65) verschließenden bzw. freigebenden Riegel (68) besteht.

11. Garage nach Anspruch 10,
dadurch gekennzeichnet,
daß der Einschnitt (65) auf einen an der Plattform angeordneten Bolzen (50) als das andere Kupplungsteil aufzuschieben ist.

12. Garage nach einem der Ansprüche 4 bis 11,
dadurch gekennzeichnet,
daß die Plattform (38) zugleich den Boden der Box (4) darstellt.

13. Garage nach einem der Ansprüche 1 bis 12,
dadurch gekennzeichnet,
daß die Hubbühne (8) im wesentlichen rahmenförmig (13) gestaltet ist.

14. Garage nach einem der Ansprüche 1 bis 13,
gekennzeichnet durch eine Dach-Baueinheit (6), in der eine Zugeinrichtung (10), vorzugsweise ein Kettenzug (10), für die Hubbühne (8) angeordnet ist.

15. Garage nach einem der Ansprüche 1 bis 14,
ferner gekennzeichnet durch eine Basis-Baueinheit (3).

16. Garage nach einem der Ansprüche 1 bis 15,
ferner gekennzeichnet durch vorgefertigte Fundamente (1;2) oder Fundamentschalungen.

17. Garage nach einem der Ansprüche 1 bis 16,
dadurch gekennzeichnet,
daß sie in Stahl-Gerüstbauweise ausgeführt ist.

## Claims

1. Multi-storey garage which comprises boxes (4), which constitute structural units and a desired number of which can be positioned one above the other, and has a lift (7) just for one vertical row of the boxes (4), the lift being in the form of a lifting stage (8) which is provided in a self-supporting manner on two guides (9) which run on vertical corner edges of the row, and also has an automatic arrangement (38, 45) for displacing the motor vehicle between the lifting stage (8) and the respective box (4), characterized in that the guides (9) are made up of elements (11) which are arranged in each case on said structural units (4), and in that each guide (9) has one guide element (11) for each storey.

2. Multi-storey garage which comprises boxes, which constitute structural units and a desired number of which can be positioned one above the other, and has a lift, characterized in that the garage has a lift just for two vertical rows of the boxes between which the lift is arranged, the lift being in the form of a lifting stage which is provided on at least two guides which run on vertical corner edges of the garage, and also has an automatic arrangement for displacing the motor vehicle between the lifting stage and the respective box, it being the case that the guides (9) are made up of elements (11) which are arranged in each case on said structural units (4), and that each guide (9) has one guide element (11) for each storey.

3. Garage according to Claim 2, characterized in that the lifting stage is provided in a self-supporting manner on two guides which run on vertical corner edges of just one of said rows.

4. Garage according to one of Claims 1 to 3, characterized in that the boxes (4) are each provided with a platform (38) which can be displaced onto the lifting stage (8) and back by means of a displacing arrangement (45).

5. Garage according to Claim 4, characterized in that the boxes (4) have rails (37) which are intended for the platform (38), preferably comprise angled profiles and are continued on the lifting stage (8) by further, essentially identical rails (36).

6. Garage according to Claim 4 or 5, characterized in that the displacing arrangement (45) comprises a narrow carriage (45) which remains in the box (4) and is provided with a coupling part (49) which grips and releases the platform (38).

7. Garage according to Claims 5 and 6, characterized in that the carriage and the platform (38) are provided with running rollers (39), which are positioned on the horizontal legs of said angled profiles (36; 37), and lateral guidance rollers (40), which butt against the vertical legs of the angled profiles (36; 37).

8. Garage according to Claim 6 or 7, characterized in that the carriage (45) remains in the box (4), and the coupling part (49) is arranged on a bridge (51) which projects out of the carriage (45) and, in one end position of the carriage (45), extends over the lifting stage.

9. Garage according to one of Claims 6 to 8, characterized in that the carriage (45) has a running gear mechanism (65), essentially comprising a rectangular frame, and is provided with a friction-wheel or the like drive (66).

10. Garage according to Claim 9, characterized in that said coupling part comprises a cutout (67) in the bridge (51) and a hydraulically or pneumatically actuated (48) locking bar (68) which closes off and releases the cutout (67).

11. Garage according to Claim 10, characterized in that the cutout (67) can be pushed onto a bolt (50), which is arranged on the platform as the other coupling part.

12. Garage according to one of Claims 4 to 11, characterized in that the platform (38), at the same time, constitutes the base of the box (4).

13. Garage according to one of Claims 1 to 12, characterized in that the lifting stage (8) is an essentially frame-like (13) configuration.

14. Garage according to one of Claims 1 to 13, characterized by a roof structural unit (6) in which there is arranged a hoist (10), preferably a chain hoist (10), for the lifting stage (8).

15. Garage according to one of Claims 1 to 14, further characterized by a base structural unit (3).

16. Garage according to one of Claims 1 to 15, further characterized by prefabricated foundations (1; 2) or foundation formwork.

17. Garage according to one of Claims 1 to 16, characterized in that it is made up of steel scaffolding.

## Revendications

1. Garage à plusieurs étages, constitué par des stalles (4), représentant des unités qui peuvent être empilées en un nombre souhaité, et qui ne présente un ascenseur (7) que pour une rangée verticale de stalles (4) sous forme d'une plate-forme élévatrice (8) installée en porte-à-faux sur deux guides (9) qui s'étendent le long des arêtes verticales de la rangée et qui présente un dispositif automatique (38, 45) pour le déplacement du véhicule entre la plate-forme élévatrice (8) et une stalle (4), caractérisé en ce que les guides (9) sont constitués par des pièces (11) disposées sur les unités (4) mentionnées et en ce que chaque guide (5) présente une pièce de guidage (11) pour chacun des étages.

2. Garage à plusieurs étages, constitué par des stalles, représentant des unités qui peuvent être empilées en un nombre souhaité, et qui présente un ascenseur, caractérisé en ce que le garage ne présente un ascenseur que pour deux rangées verticales de stalles, entre lesquelles est disposé l'ascenseur sous forme d'une plate-forme élévatrice installée sur au moins deux guides qui s'étendent le long des arêtes verticales du garage et en ce que le garage présente en outre un dispositif automatique pour le déplacement du véhicule entre la plate-forme élévatrice et la stalle, les guides (9) étant constitués par des pièces (11) disposées sur les unités (4) mentionnées et chaque guide (5) présentant une pièce de guidage (11) pour chacun des étages.

3. Garage selon la revendication 2, caractérisé en ce que la plate-forme élévatrice est disposée en porte-à-faux sur deux guides qui s'étendent le long des arêtes verticales de seulement une des rangées mentionnées.

4. Garage selon une quelconque des revendications 1 à 3, caractérisé en ce que les stalles (4) sont chaque fois équipées d'une plate-forme (38) qui peut être déplacée à l'aide d'un dispositif de déplacement (45) sur la plate-forme élévatrice (8) et retour.

5. Garage selon la revendication 4, caractérisé en ce que les stalles (4) présentent des rails (37), de préférence constitués par des cornières, pour la plate-forme (38), qui sont prolongés sur la plate-forme élévatrice (88) par d'autres rails (36) essentiellement identiques.

6. Garage selon la revendication 4 ou 5, caractérisé en ce que le dispositif de déplacement (45) est constitué par un chariot (45) étroit qui reste dans la stalle (4), équipé d'un demi-accouplement (49) agrippant et libérant la plate-forme (38).

7. Garage selon les revendications 5 et 6, caractérisé en ce que le chariot et la plate-forme (38) sont équipés de galets de roulement (39) posés sur les branches horizontales des cornières (36 ; 37) mentionnées et de galets de roulement latéraux (40) qui butent contre les branches verticales des cornières (36 ; 37).

8. Garage selon la revendication 6 ou 7, caractérisé en ce que le chariot (45) reste dans la stalle (4) et en ce que le demi-accouplement (49) est disposé sur un portique (51) en saillie par rapport au chariot (45) et s'étendant jusqu'au-delà de la plate-forme élévatrice lorsque le chariot (45) est dans sa position d'extrémité.

9. Garage selon une quelconque des revendications 6 à 8, caractérisé en ce que le chariot (45) présente un châssis (65) constitué essentiellement par un cadre rectangulaire et est équipé d'un engrenage à friction ou d'un autre dispositif d'entraînement (66).

10. Garage selon la revendication 9, caractérisé en ce que le demi-accouplement mentionné est constitué par une encoche (65) dans le pont (51) et par un verrou (68) actionné hydrauliquement ou pneumatiquement (48), bloquant ou libérant l'encoche (65).

11. Garage selon la revendication 10, caractérisé en ce que l'encoche (65) peut être glissée sur un boulon (50) disposé sur la plate-forme en tant que deuxième demi-accouplement.

12. Garage selon une quelconque des revendications 4 à 11, caractérisé en ce que la plate-forme (38) représente simultanément le fond de la stalle (4).

13. Garage selon une quelconque des revendications 1 à 12, caractérisé en ce que la plate-forme élévatrice a une forme essentiellement de cadre (13).

14. Garage selon une quelconque des revendications 1 à 13, caractérisé par une unité de toit (6) dans laquelle est disposé un dispositif de traction (10), de préférence une chaîne (10), pour la plate-forme élévatrice.

15. Garage selon une quelconque des revendications 1 à 14, caractérisé par une unité de base (3).

16. Garage selon une quelconque des revendications 1 à 15, caractérisé par des fondations (1 ; 2) préfabriquées ou des coffrages de fondation.

17. Garage selon une quelconque des revendications 1 à 16, caractérisé en ce qu'il est exécuté selon un mode de construction avec une structure en acier.
